# EUROPÄISCHE PATENTSCHRIFT

(11) **EP 2 905 756 B1**
(45) Veröffentlichungstag und Bekanntmachung des Hinweises auf die Patenterteilung: **21.06.2017**
(21) Anmeldenummer: 14154143.3
(22) Anmeldetag: 06.02.2014
(51) Int. Cl.: G07F 17/12

(54) **Paketverarbeitungseinrichtung**
Parcel processing device
Dispositif de traitement de paquets

(43) Veröffentlichungstag der Anmeldung: 12.08.2015
(73) Patentinhaber: Wincor Nixdorf International GmbH, 33106 Paderborn (DE)
(72) Erfinder: Hartung, Domenic, 99192 Molsdorf (DE)
(74) Vertreter: Maikowski & Ninnemann Patentanwälte Partnerschaft mbB

(56) Entgegenhaltungen:
- EP-A1- 1 970 868
- EP-A1- 2 159 761
- WO-A1-02/20377
- WO-A1-2006/032067
- WO-A2-2006/080851
- DE-A1-102006 034 757
- DE-A1-102011 100 709
- DE-A1-102012 004 489
- US-A1- 2010 223 127

## Beschreibung

Die Erfindung betrifft eine Paketverarbeitungseinrichtung nach dem Oberbegriff des Anspruchs 1.

Eine derartige Paketverarbeitungseinrichtung umfasst eine Eingabeeinrichtung zum Eingeben von Paketen in einen Speicherraum der Paketverarbeitungseinrichtung. In dem Speicherraum ist eine Speichereinrichtung angeordnet, die dazu dient, eingegebene Pakete zu speichern. Aus dem Speicherraum können die Pakete sodann zur Weiterverarbeitung, beispielsweise zum Weitertransport, ausgegeben werden.

Eine derartige Paketverarbeitungseinrichtung kommt heutzutage beispielsweise in einer so genannten Packstation zum Einsatz und dient zum Verarbeiten von postalisch zu versendenden Paketen. Über eine solche Paketverarbeitungseinrichtung kann ein Nutzer ein oder mehrere Pakete aufgeben. Ein Postdienstleister kann sodann die Pakete aus der Paketverarbeitungseinrichtung entnehmen und zur weiteren Versendung abtransportieren.

Es besteht ein Bedürfnis nach einer Paketverarbeitungseinrichtung, die eine Speicherung von Paketen auf einem kleinen Bauraum unter hoher Packungsdichte ermöglicht. Zudem soll bei der Eingabe von Paketen eine Beschädigung an den Paketen infolge der Eingabe und einem Gelangen in die Speichereinrichtung zuverlässig verhindert werden.

Aus der WO 2006/080851 A2 ist - auf einem anderen technischen Gebiet - eine Flaschenrücknahmevorrichtung mit einem Aufnahmebehälter in Form eines verstellbaren Bandes bekannt. Die Vorrichtung dient zum Rücknehmen von Leergut in Form von Flaschen und unterliegt insofern - insbesondere hinsichtlich Gewicht und Größe des aufzunehmenden Guts - gänzlich anderen Anforderungen als eine Paketverarbeitungseinrichtung, die zur Verarbeitung und Speicherung auch großer, schwerer Pakete ausgelegt sein muss. Zudem besteht bei Paketverarbeitungseinrichtungen der hier in Rede stehenden Art die zusätzliche Schwierigkeit, dass Pakete grundsätzlich in Form, Größe und Gewicht stark voneinander abweichen können.

Aus der DE 10 2012 009 306 A1 ist eine Flaschenrücknahmevorrichtung mit einem verstellbaren Boden zum Aufnehmen von Leergut in Form von Flaschen bekannt.

Die WO 02/20377 A1 offenbart eine Einrichtung zur Behandlung von Pfandflaschen, bei der an einem Gestell ein Band angeordnet ist. Das Band ist einerseits an einer Wickelwelle und andererseits fest an dem Gestell angebracht. Durch Verstellen der Wickelwelle, angetrieben durch einen Motor, kann das Band in seiner frei erstreckten Länge verändert werden.

Ganz ähnliche Vorrichtungen offenbart die EP 2 159 761 A1 und die WO 2006/080851 A1.

Aufgabe der vorliegenden Erfindung ist es, eine Paketverarbeitungseinrichtung zur Verfügung zu stellen, die auf einfache Weise eine Speicherung von Paketen auf kleinem Raum unter hoher Packdichte ermöglicht.

Diese Aufgabe wird durch einen Gegenstand mit den Merkmalen des Anspruchs 1 gelöst.

Demnach weist die Speichereinrichtung ein flexibles Aufnahmeelement auf, das an zwei Halteeinrichtungen derart aufgehängt ist, dass sich das Aufnahmeelement mit einem Abschnitt zwischen den Halteeinrichtungen erstreckt, um auf dem Abschnitt über die Eingabeeinrichtung eingegebene Pakete aufzunehmen, wobei zumindest eine der Halteeinrichtungen zum Einstellen der Länge des zwischen den Halteeinrichtungen erstreckten Abschnitts verstellbar ist.

Die vorliegende Erfindung geht von dem Gedanken aus, als Speicherelement in einer Speichereinrichtung zum Speichern von Paketen ein flexibles Aufnahmeelement einzusetzen, das beispielsweise als biegeschlaffes längserstrecktes Bandelement ausgestaltet sein kann. Das Aufnahmeelement ist zwischen zwei Halteeinrichtungen aufgehängt und erstreckt sich mit einem Abschnitt zwischen diesen Halteeinrichtungen. Dadurch, dass zumindest eine der Halteeinrichtungen verstellbar ausgebildet ist, kann die Länge dieses Abschnitts verstellt und darüber die Größe eines Speichervolumens der Speichereinrichtung, der durch die Länge des zwischen den Halteeirichtungen erstreckten Abschnitts bestimmt ist, eingestellt werden.

Das Aufnahmeelement ist vorzugsweise biegeschlaff. Hierunter ist zu verstehen, dass das Aufnahmeelement ein niedriges Elastizitätsmodul aufweist und demzufolge bereits bei geringer Krafteinwirkung leicht verformbar ist.

Durch Verstellen zumindest einer der Halteeinrichtungen kann somit die Länge des zwischen den Halteeinrichtungen erstreckten Abschnitts des Aufnahmeelements verstellt werden. Wird die Länge des Abschnitts vergrößert, ergibt sich ein größeres Speichervolumen. Wird die Länge des Abschnitts verkleinert, ergibt sich hingegen ein kleineres Speichervolumen.

Ist das Aufnahmeelement als biegeschlaffes längserstrecktes Bandelement ausgestaltet, so kann sich die Form des Aufnahmeelements in flexibler Weise den auf dem Aufnahmeelement befindlichen Paketen anpassen. Das Aufnahmeelement bildet somit einen Aufnahmebehälter, in dem ein oder mehrere Pakete aufgenommen werden können, wobei die Tiefe des Aufnahmebehälters durch die Länge des zwischen den Halteeinrichtungen erstreckten Abschnitts des Aufnahmeelements bestimmt ist.

Die Verstellbarkeit zumindest einer der Halteeinrichtungen ermöglicht zudem, eine Fallhöhe eines eingegebenen Pakets bei Eingabe über die Eingabeeinrichtung so einzustellen, dass eine Beschädigung des Pakets zuverlässig verhindert werden kann. Durch geeignetes Einstellen der Länge des Abschnitts zwischen den Halteeinrichtungen kann das Aufnahmeelement der über dem Aufnahmeelement angeordneten Eingabeeinrichtung angenähert werden, so dass ein über die Eingabeeinrichtung eingegebenes Paket nur aus einer vergleichsweise geringen Fallhöhe auf das Aufnahmeelement fällt und somit nicht zerstört werden kann.

Durch die Verstellbarkeit der Länge des Abschnitts kann auch eine Entnahmehöhe für die Entnahme von Paketen aus der Speichereinrichtung in vorteilhafter Weise eingestellt werden, indem die Lage und Höhe von Paketen auf dem Aufnahmeelement durch Verstellen der Länge des Abschnitts des Aufnahmeelements zwischen den Halteeinrichtungen verändert wird. Dies ermöglicht die Entnahme auch von schweren, großen Paketen in vergleichsweise komfortabler Weise.

Auf dem Aufnahmeelement können Pakete nebeneinander und übereinander geschichtet aufgenommen werden. Es ergibt sich die Möglichkeit für eine vorteilhafte, hohe Packdichte der Pakete auf dem Aufnahmeelement.

Beide der Halteeinrichtungen sind mit einer drehbaren Wickelwelle ausgestattet, auf die das Aufnahmeelement zumindest abschnittsweise aufgewickelt ist. Die Wickelwelle ist um eine zugeordnete Drehachse drehbar und kann zum Auf- oder Abwickeln des an der Wickelwelle angeordneten Aufnahmeelements verdreht werden, um auf diese Weise die Länge des zwischen den Halteeinrichtungen erstreckten Abschnitts des Aufnahmeelements zu verändern.

Jede Wickelwelle wird über einen eigenen Antriebsmotor angetrieben, so dass die Wickelwellen auch unabhängig voneinander verdreht werden können. Sind beide Halteeinrichtungen verstellbar und weisen jeweils eine Wickelwelle auf, so kann jede Wickelwelle für sich verdreht werden. Dies ermöglicht - durch Verstellen einer Wickelwelle oder durch aufeinander abgestimmtes Verstellen beider Wickelwellen - eine Veränderung der Länge des zwischen den Halteeinrichtungen erstreckten Abschnitts des Aufnahmeelements. Dies ermöglicht aber auch - durch aufeinander abgestimmtes, gleichförmiges Bewegen der Wickelwellen - ein Verschieben des Aufnahmeelements ohne Längenänderung des Abschnitts, indem das Aufnahmeelement auf eine Wickelwelle auf- und von der anderen Wickelwelle in gleichförmiger Weise abgewickelt wird.

In einer vorteilhaften Ausgestaltung sind die Halteeinrichtungen entlang einer Horizontalrichtung - Bezug genommen wird auf eine bestimmungsgemäße Aufstellung und Verwendung der Paketverarbeitungseinrichtung - voneinander beabstandet. Die Horizontalrichtung ist horizontal zu einer der Schwerkraftrichtung entsprechenden Vertikalrichtung gerichtet. Die Halteeinrichtungen sind somit in Horizontalrichtung mit einem Abstand zueinander angeordnet und spannen zwischen sich das Aufnahmeelement auf. Von oben können Pakete auf das Aufnahmeelement gelangen und werden zum Speichern auf dem Aufnahmeelement gehalten.

Zumindest eine der Halteeinrichtungen ist zur Längenveränderung des Abschnitts des Aufnahmeelements zwischen den Halteeinrichtungen verstellbar. Dies ermöglicht eine Lageänderung der Pakete auf dem Aufnahmeelement, indem zum Anheben der Pakete die Länge des zwischen den Halteeinrichtungen erstreckten Abschnitts des Aufnahmeelements verkürzt und zum Absenken der Pakete die Länge des zwischen den
Halteeinrichtungen erstreckten Abschnitts des Aufnahmeelements vergrößert werden kann. Zusätzlich kann vorgesehen sein, dass eine oder beide der Halteeinrichtungen auch translatorisch entlang einer parallel zur Horizontalrichtung gerichteten Verstellrichtung verstellbar sind, so dass auch die Lagen der Halteeinrichtungen translatorisch eingestellt werden können. Durch translatorisches Verstellen einer oder beider Halteeinrichtungen kann das Aufnahmeelement insgesamt translatorisch - auch ohne Änderung der Länge des zwischen den Halteeinrichtungen erstreckten Abschnitts des Aufnahmeelements - verstellt werden, so dass die Lage des Aufnahmeelements insgesamt translatorisch entlang der Horizontalrichtung - beispielsweise zum einfachen, komfortablen Entnehmen von Paketen über eine dafür vorgesehene Entnahmeöffnung der Paketverarbeitungseinrichtung - angepasst werden kann.

Eine translatorische Lageänderung des Aufnahmeelements ist durch Bewegung von einer oder beiden der Halteeinrichtungen entlang der translatorischen Verstellrichtung möglich. Werden beide Halteeinrichtungen gleichförmig und gleichgerichtet bewegt, ergibt sich eine Lageänderung des Aufnahmeelements in translatorischer Richtung, ohne dass sich die Höhe des durch das vorzugsweise biegeschlaffe Aufnahmeelement geschaffenen Aufnahmebehälters verändert. Wird nur eine Halteeinrichtung bewegt oder werden beide Halteeinrichtungen zum Beispiel entgegengesetzt zueinander bewegt, so verändert sich der Abstand zwischen den Halteeinrichtungen in horizontaler Richtung, was auch mit einer Veränderung der Tiefe des durch das Aufnahmeelement geschaffenen Aufnahmebehälters einhergeht.

Die Eingabeeinrichtung ist vorzugsweise, betrachtet entlang einer Vertikalrichtung senkrecht zur Horizontalrichtung, oberhalb des zwischen den Halteeinrichtungen erstreckten Abschnitts des Aufnahmeelements angeordnet. Ein über die Eingabeeinrichtung eingegebenes Paket fällt somit aus der Eingabeeinrichtung auf das Aufnahmeelement und wird von diesem aufgefangen. Durch Anpassen der Lage des Aufnahmeelements und der Länge des zwischen den Halteeinrichtungen erstreckten Abschnitts des Aufnahmeelements kann hierbei die Fallhöhe des Pakets von der Eingabeeinrichtung auf das Aufnahmeelement so angepasst werden, dass eine Beschädigung des Pakets beim Eingeben zuverlässig verhindert werden kann.

Die Eingabeeinrichtung kann beispielsweise eine Schublade aufweisen, über die ein Paket in den Speicherraum eingeführt werden kann. An der Schublade kann beispielsweise eine Klappeneinrichtung ausgebildet sein, die, wenn die Schublade mit einem darauf angeordneten Paket in den Speicherraum der Paketverarbeitungsvorrichtung eingeführt wird, sich nach unten hin öffnet, so dass das Paket von der Schublade auf das Aufnahmeelement fällt.

Um das Verstellen einer oder beider Halteeinrichtungen zu steuern, kann eine Sensoreinrichtung vorgesehen sein, die ausgebildet ist, eine Packhöhe von auf dem Aufnahmeelement befindlichen Paketen zu erfassen und in Abhängigkeit von der Packhöhe ein Sensorsignal zu erzeugen. Das Sensorsignal kann einer Steuereinrichtung zugeführt werden, die das Sensorsignal auswertet und in Abhängigkeit von der Auswertung eine oder beide Halteeinrichtungen zum Verändern der Lage des Aufnahmeelements oder zum Verändern der Länge des zwischen den Halteeinrichtungen erstreckten Abschnitts des Aufnahmeelements ansteuert. Die Sensoreinrichtung kann beispielsweise als optischer Sensor, beispielsweise als Lichtschranke, ausgebildet sein, wobei grundsätzlich auch andere Arten von Sensoreinrichtungen denkbar und möglich sind.

Erfasst die Sensoreinrichtung beispielsweise, dass sich vergleichsweise viele Pakete auf dem Aufnahmeelement speichern und die Packhöhe der Pakete einen vorbestimmten Packlevel (also eine festgelegte Höhe in dem Speicherraum der Paketverarbeitungseinrichtung, bis zu der Pakete maximal gestapelt werden sollen) überschreitet, so kann die Länge des zwischen den Halteeinrichtungen erstreckten Abschnitts des Aufnahmeelements vergrößert werden, um auf diese Weise die Tiefe des durch das Aufnahmeelement geschaffenen Aufnahmebehälters zu vergrößern. Die Packhöhe der Pakete in dem Speicherraum der Paketverarbeitungseinrichtung kann somit so eingestellt werden, dass sie einen zulässigen Packlevel nicht überschreitet.

Der der Erfindung zugrunde liegende Gedanke soll nachfolgend anhand der in den Figuren dargestellten Ausführungsbeispiele näher erläutert werden. Es zeigen:
- Fig. 1A: eine Vorderansicht einer Paketverarbeitungseinrichtung;
- Fig. 1B: eine Seitenansicht der Paketverarbeitungseinrichtung betrachtet in Pfeilrichtung P gemäß Fig.1A;
- Fig. 2: eine Rückansicht der Paketverarbeitungseinrichtung bei entfernter Rückwand;
- Fig. 3A: eine perspektivische Ansicht der Paketverarbeitungseinrichtung, mit aufgezogener Schublade einer Eingabeeinrichtung;
- Fig. 3B: eine Seitenansicht der Paketverarbeitungseinrichtung betrachtet in Pfeilrichtung P gemäß Fig. 3A;
- Fig. 4A: eine Vorderansicht einer Paketverarbeitungseinrichtung zusammen mit weiteren Modulen einer Packstation; und
- Fig. 4B: eine perspektivische Ansicht der Anordnung gemäß Fig. 4A.

Fig. 1A, 1B bis 3A, 3B zeigen Ansichten eines Ausführungsbeispiels einer Paketverarbeitungseinrichtung 1, die zum Eingeben und Speichern von von einem Nutzer einzugebenden Paketen 3 ausgestaltet ist und beispielsweise Bestandteil einer Packstation ist.

Die Paketverarbeitungseinrichtung 1 weist eine Eingabeeinrichtung 11 auf, über die ein Nutzer ein oder mehrere Pakete in einen in einem Gehäuse 10 der Paketverarbeitungseinrichtung 1 eingefassten Speicherraum 100 eingeben kann. Aus dem Speicherraum 100 können die Pakete 3 zur Weiterbeförderung über eine von der Eingabeeinrichtung 11 separate Entnahmeöffnung (in den Figuren nicht dargestellt) wieder entnommen werden.

Die Eingabeeinrichtung 11 ist bei dem dargestellten Ausführungsbeispiel durch eine Schublade 111 ausgebildet, die in eine Auszugsrichtung A ausgezogen werden kann und in die ein Nutzer ein Paket 3 (siehe Fig. 3A) zum Eingeben in die Paketverarbeitungseinrichtung 1 einlegen kann. Die Schublade 111 kann sodann entgegen der Auszugsrichtung A in das Gehäuse 10 eingeschoben werden, so dass ein in der Schublade 111 befindliches Paket 3 in den Speicherraum 100 befördert wird.

Die Schublade 111 weist an einem Boden eine Klappeneinrichtung 110 auf, die sich öffnet, wenn die Schublade 111 eine eingefahrene Stellung erreicht hat (siehe Fig. 2). Durch die geöffnete Klappeneinrichtung 110 kann das Paket 3 somit aus der Schublade 111 herausfallen und gelangt in eine Speichereinrichtung 2.

Die Speichereinrichtung 2 ist, betrachtet entlang einer Vertikalrichtung Y (gerichtet parallel zur Schwerkraftrichtung, in die die Schwerkraft bei bestimmungsgemäßer Aufstellung und Verwendung der Paketverarbeitungseinrichtung 1 wirkt) unterhalb der Eingabeeinrichtung 11 angeordnet. Die Speichereinrichtung 2 umfasst ein Aufnahmeelement 22 in Form eines biegeschlaffen, länglich erstreckten Bandelements, das zwischen zwei Halteeinrichtungen 20, 21 aufgespannt und zwischen den Halteeinrichtungen 20, 21 gehalten ist. Die Halteeinrichtungen 20, 21 umfassen jeweils eine Wickelwelle 200, 210, auf die das Aufnahmeelement 22 abschnittsweise aufgewickelt ist und die jeweils über einen elektromotorischen Antriebsmotor 201, 211 (in Fig. 2 nicht im Detail dargestellt) in eine Drehbewegung versetzt werden können, um das Aufnahmeelement 22 von der Wickelwelle 200, 210 auf- oder von der Wickelwelle 200, 210 abzuwickeln.

Das Aufnahmeelement 22 erstreckt sich mit einem Abschnitt 220 zwischen den Halteeinrichtungen 20, 21 und bildet, zusammen mit Gehäusewandungen des Gehäuses 10 der Paketverarbeitungseinrichtung 1, einen Aufnahmebehälter aus, in dem über die Eingabeeinrichtung 11 eingeworfene Pakete aufgefangen und gelagert werden können. Dadurch, dass das Aufnahmeelement 22 als biegeschlaffes Bandelement ausgebildet ist, hängt es zwischen den Halteeinrichtungen 20, 21 in biegeschlaffer, flexibler Weise durch und kann sich somit, wenn ein oder mehrere Pakete auf den Abschnitt 220 des Aufnahmeelements 22 gelangen, in seiner Form verändern und somit einem Füllzustand anpassen.

Durch Verstellen der Wickelwellen 200, 210 der Halteeinrichtungen 20, 21 kann die Länge L des zwischen den Halteeinrichtungen 20, 21 erstreckten Abschnitts 220 des Aufnahmeelements 22 verändert werden, um auf diese Weise die Tiefe T des durch das Aufnahmeelement 22 gebildeten Aufnahmebehälters für die Pakete 3 zu variieren. Durch Verkürzung der Länge L des Abschnitts 220 kann hierbei die Tiefe T verringert, durch Vergrößerung der Länge L des Abschnitts 220 hingegen vergrößert werden.

Werden die Wickelwellen 200, 210 beispielsweise in die in Fig. 2 dargestellten Drehrichtungen D1, D2 angetrieben, so verringert sich die Länge L des Abschnitts 220 des Aufnahmeelements 22 zwischen den Halteeinrichtungen 20, 21, so dass sich die Tiefe T reduziert und die in dem Aufnahmeelement 22 gehaltenen Pakete 3 angehoben werden. Bei umgekehrten Drehrichtungen vergrößert sich entsprechend die Tiefe T.

Durch Veränderung der Länge L des zwischen den Halteeinrichtungen 20, 21 erstreckten Abschnitts 220 des Aufnahmeelements 22 kann das Speichervolumen des durch das Aufnahmeelement 22 gebildeten Aufnahmebehälters beispielsweise in Abhängigkeit vom Füllstand, also von der Packhöhe H der auf dem Aufnahmeelement 22 aufgeschichteten Pakete 3, verändert werden. Befinden sich beispielsweise wenige Pakete 3 auf dem Aufnahmeelement 22, so kann die Tiefe T klein eingestellt werden und hierzu der Abschnitt 220 des Aufnahmeelements 22 in seiner Länge L verkürzt werden. Auf diese Weise fällt ein über die Eingabeeinrichtung 11 eingegebenes Paket 3 aus vergleichsweise geringer Fallhöhe auf das Aufnahmeelement 22, so dass die Gefahr einer Beschädigung des Pakets 3 weitestgehend reduziert ist. Füllt sich hingegen das Aufnahmeelement 22 mit mehr und mehr Paketen 3, so kann die Tiefe T vergrößert und hierzu die Länge L des Abschnitts 220 des Aufnahmeelements 22 verlängert werden, so dass das Fassungsvermögen des durch das Aufnahmeelement 22 gebildeten Aufnahmebehälters vergrößert ist.

Die Steuerung der Halteeinrichtungen 20, 21 kann beispielsweise über eine Steuereinrichtung 24 in Zusammenwirken mit einer Sensoreinrichtung 23 erfolgen. Die Sensoreinrichtung 23 kann beispielsweise als optische Sensoreinrichtung, beispielsweise als Lichtschranke, ausgebildet sein. Abhängig von einer Packhöhe H, also der Höhe der auf dem Aufnahmeelement 22 gestapelten Pakete 3, kann die Sensoreinrichtung 23 hierbei ein Sensorsignal erzeugen, indem beispielsweise ein geeignetes Sensorsignal ausgegeben wird, wenn die Packhöhe H einen vorbestimmten zulässigen Packlevel 230 in dem Speicherraum 100 (der die maximal zulässige Höhe der Pakete 3 in dem Speicherraum 100 angibt und mit Blick auf das Gehäuse 10 festliegt) überschreitet. Ist dies der Fall, kann die Steuereinrichtung 24 die Halteeinrichtungen 20, 21 zum Vergrößern der Tiefe T durch Verlängerung der Länge L des Abschnitts 220 ansteuern, um auf diese Weise die Pakete 3 abzusenken.

Zusätzlich zur Verdrehbarkeit der Wickelwellen 200, 210 können eine oder beide der Halteeinrichtungen 20, 21 auch translatorisch entlang einer parallel zur Horizontalrichtung X gerichteten Verstellrichtung V bewegbar sein. Auf diese Weise wird möglich, die Lage des Aufnahmeelements 22 mit den darin angeordneten Paketen 3 auch translatorisch zu verstellen, um beispielsweise die Lage des Aufnahmeelements 22 relativ zu einer Entnahmeöffnung für ein komfortables Entnehmen der Pakete 3 anzupassen.

Durch gleichgerichtetes, translatorisches Verstellen der Halteeinrichtungen 20, 21 kann das Aufnahmeelement 22 translatorisch ohne Veränderung der Tiefe T verstellt werden. Durch translatorisches Verstellen nur einer Halteinrichtung 20, 21 oder durch entgegengerichtetes Verstellen beider Halteeinrichtungen 20, 21 kann die Lage des Aufnahmeelements 22 verändert werden, wobei sich aufgrund einer Abstandsänderung entlang der Horizontalrichtung X zwischen den Halteeinrichtungen 20, 21 damit gleichzeitig auch die Tiefe T des durch das Aufnahmeelement 22 geschaffenen Aufnahmebehälters ändert.

Durch die Ausgestaltung des Aufnahmeelements 22 als biegeschlaffes Bandelement können Pakete 3 mit hoher Packdichte in der Paketverarbeitungseinrichtung 1 gespeichert werden. Zudem kann durch Nachführung der Tiefe T zum einen in günstiger Weise eine Fallhöhe bei Eingabe eines Pakets 3 über die Eingabeeinrichtung 11 eingestellt und zum anderen auch eine Entnahmehöhe für ein komfortables Entnehmen über eine von der Eingabeeinrichtung 11 unterschiedliche Entnahmeöffnung eingestellt werden.

Die Paketverarbeitungseinrichtung 1 kann Bestandteil eines Packstationssystems sein, bei dem, wie in Fig. 4A und 4B dargestellt, an die Paketverarbeitungseinrichtung 1 weitere Module 4, 5 angebaut sind. Die weiteren Module 4, 5 können beispielsweise zum Entgegennehmen von Paketen durch einen Nutzer ausgestaltet sein, ohne dass hierauf in diesem Text näher eingegangen werden soll.

Durch die Ausbildung der Speichereinrichtung 2 mit einem biegeschlaffen Aufnahmeelement 22 kann im Rahmen eines solchen Packstationssystems auch ein Eckbereich E, der ansonsten einen nicht zugänglichen und nur schlecht nutzbaren Totraum darstellen würde, in vorteilhafter Weise genutzt werden. Dadurch, dass sich die Speichereinrichtung 2 auch in diesen Eckbereich E hineinerstrecken kann und durch die rotatorische und translatorische Verstellbarkeit der Halteeinrichtungen 20, 21 die Lage des Aufnahmeelements 22 für ein günstiges Einwerfen von Paketen 3 sowie auch für ein komfortables Entnehmen von Paketen 3 angepasst werden kann, kann der durch das Gehäuse 10 eingefasste Innenraum auch im Eckbereich E als Speicherraum 100 genutzt werden, so dass sich kein Totraum ergibt, der funktional nicht nutzbar wäre.

Durch die Verstellbarkeit des Aufnahmeelements 22 kann hierbei die Eingabeeinrichtung 11 mit ihrer Schublade 111 sich auf einer Höhe an der Paketverarbeitungseinrichtung 1 befinden, die für einen Nutzer, insbesondere auch einen in seiner Mobilität eingeschränkten Benutzer, leicht zugänglich ist. Durch Verstellen des Aufnahmeelements 22 mittels der Halteeinrichtungen 20, 21 kann hierbei die Fallhöhe eines eingegebenen Pakets 3 in günstiger Weise abhängig vom Füllstand der Speichereinrichtung 2 angepasst werden.

Der der Erfindung zugrunde liegende Gedanke ist nicht auf die vorangehend geschilderten Ausführungsbeispiele beschränkt, sondern lässt sich grundsätzlich auch bei gänzlich anders gearteten Ausführungsformen verwirklichen.

Grundsätzlich kann das Aufnahmeelement aus einem beliebigen Material, beispielsweise einem Textilmaterial oder einem Gummimaterial, hergestellt sein, solange gewährleistet ist, dass das Aufnahmeelement hinreichend flexibel, vorzugsweise biegeschlaff, ist. Das Aufnahmeelement kann dabei zum Beispiel auch aus einem Gitter- oder Netzband bestehen.

Denkbar ist zudem auch, das Aufnahmeelement als sackähnliches, auch Seitenwände aufweisendes Gebilde auszugestalten.

### Bezugszeichenliste

- 1: Paketverarbeitungseinrichtung
- 10: Gehäuse
- 100: Speicherraum
- 101: Öffnung
- 11: Eingabeeinrichtung
- 110: Klappeneinrichtung
- 111: Schublade
- 2: Speichereinrichtung
- 20, 21: Halteeinrichtung
- 200, 210: Wickelwelle
- 201, 211: Antriebsmotor
- 22: Biegeschlaffes Aufnahmeelement (Band)
- 220: Abschnitt
- 23: Sensoreinrichtung
- 230: Packlevel
- 24: Steuereinrichtung
- 3: Paket
- 4, 5: Modul
- A: Auszugsrichtung
- D1, D2: Drehrichtung
- E: Eckbereich
- H: Packhöhe
- L: Länge
- N: Nutzer
- P: Pfeilrichtung
- T: Tiefe
- V: Verstellrichtung

## Patentansprüche

1. Paketverarbeitungseinrichtung (1), mit
- einer Eingabeeinrichtung (11) zum Eingeben von Paketen (3) in einen Speicherraum (100) und
- einer in dem Speicherraum angeordneten Speichereinrichtung (2) zum Speichern von eingegebenen Paketen (3), wobei die Speichereinrichtung (2) ein flexibles Aufnahmeelement (22) aufweist, das an zwei Halteinrichtungen (20, 21) derart aufgehängt ist, dass sich das Aufnahmeelement (22) mit einem Abschnitt (220) zwischen den Halteeinrichtungen (20, 21) erstreckt, um auf dem Abschnitt (220) über die Eingabeeinrichtung (11) eingegebene Paketen (3) aufzunehmen, wobei zumindest eine der Halteeinrichtungen (20, 21) zum Einstellen der Länge (L) des zwischen den Halteeinrichtungen (20, 21) erstreckten Abschnitts (220) verstellbar ist, wobei die Halteeinrichtungen (20, 21) jeweils eine drehbare Wickelwelle (200, 210) zum Auf- oder Abwickeln des an der Wickelwelle (200, 210) angeordneten Aufnahmeelements (22) aufweisen, wobei jede Wickelwelle (200, 210) über einen eigenen Antriebsmotor (201, 211) angetrieben ist, so dass die Wickelwellen (200, 210) unabhängig voneinander verdrehbar sind.

2. Paketverarbeitungseinrichtung (1) nach Anspruch 1, **dadurch gekennzeichnet, dass** das Aufnahmeelement (22) als biegeschlaffes, längserstrecktes Bandelement ausgebildet ist.

3. Paketverarbeitungseinrichtung (1) nach Anspruch 1 oder 2, **dadurch gekennzeichnet, dass** die Halteeinrichtungen (20, 21) entlang einer Horizontalrichtung (X) voneinander beabstandet sind.

4. Paketverarbeitungseinrichtung (1) nach einem der vorangehenden Ansprüchen, **dadurch gekennzeichnet, dass** zumindest eine der Halteeinrichtungen (20, 21) entlang einer Verstellrichtung (V) translatorisch verstellbar ist.

5. Paketverarbeitungseinrichtung (1) nach Anspruch 4, **dadurch gekennzeichnet, dass** die Verstellrichtung (V) parallel zur Horizontalrichtung (X) gerichtet ist.

6. Paketverarbeitungseinrichtung (1) nach einem der vorangehenden Ansprüchen, **dadurch gekennzeichnet, dass** die Eingabeeinrichtung (11), betrachtet entlang einer Vertikalrichtung (Y), oberhalb des zwischen den Halteeinrichtungen (20, 21) erstreckten Abschnitts (220) des Aufnahmeelements (22) angeordnet ist.

7. Paketverarbeitungseinrichtung (1) nach einem der vorangehenden Ansprüchen, **dadurch gekennzeichnet, dass** die Eingabeeinrichtung (11) eine Schublade (111) aufweist, über die ein Paket (3) in den Speicherraum (100) einführbar ist und die eine Klappeneinrichtung (110) aufweist, über die das Paket (3) auf den Abschnitt (220) des Aufnahmeelements (22) auswerfbar ist.

8. Paketverarbeitungseinrichtung (1) nach einem der vorangehenden Ansprüchen, **dadurch gekennzeichnet, dass** die Speichereinrichtung (2) eine Sensoreinrichtung (23) aufweist, die ausgebildet ist, eine Packhöhe (H) von auf dem Aufnahmeelement (22) befindlichen Paketen (3) zu erfassen und ein Sensorsignal in Abhängigkeit von der Packhöhe (H) zu erzeugen.

9. Paketverarbeitungseinrichtung (1) nach Anspruch 8, **dadurch gekennzeichnet, dass** die Speichereinrichtung (2) eine Steuereinrichtung (24) aufweist, die ausgebildet ist, in Abhängigkeit von der Packhöhe (H) zumindest eine der Halteeinrichtungen (20, 21) zum Einstellen der Länge (L) des zwischen den Halteeinrichtungen (20, 21) erstreckten Abschnitts (220) anzusteuern.

## Claims

1. A parcel processing device (1), comprising
- an input device (11) for inputting parcels (3) into a storage space (100), and
- a storage device (2) for storing input parcels (3), which is arranged in the storage space,
wherein the storage device (2) includes a flexible pick-up element (22) which is suspended on two holding devices (20, 21) such that the pick-up element (22) with one portion (220) extends between the holding devices (20, 21), in order to pick up parcels (3) input on the portion (220) via the input device (11), wherein at least one of the holding devices (20, 21) is adjustable for adjusting the length (L) of the portion (220) extending between the holding devices (20, 21), wherein the holding devices (20, 21) each include a rotatable winding shaft (200, 210) for winding or unwinding the pick-up element (22) arranged on the winding shaft (200, 210), wherein each winding shaft (200, 210) is driven via a separate drive motor (201, 211), so that the winding shafts (200, 210) are rotatable independent of each other.

2. The parcel processing device (1) according to claim 1, **characterized in that** the pick-up element (22) is formed as flexurally slack, longitudinally extending belt element.

3. The parcel processing device (1) according to claim 1 or 2, **characterized in that** the holding devices (20, 21) are spaced from each other along a horizontal direction (X).

4. The parcel processing device (1) according to any of the preceding claims, **characterized in that** at least one of the holding devices (20, 21) is translatorily adjustable along an adjustment direction (V).

5. The parcel processing device (1) according to claim 4, **characterized in that** the adjustment direction (V) is directed parallel to the horizontal direction (X).

6. The parcel processing device (1) according to any of the preceding claims, **characterized in that** the input device (11), as seen along a vertical direction (Y), is arranged above the portion (220) of the pick-up element (22) extending between the holding devices (20, 21).

7. The parcel processing device (1) according to any of the preceding claims, **characterized in that** the input device (11) includes a drawer (111) by which a parcel (3) can be introduced into the storage space (100) and which includes a flap device (110) by which the parcel (3) can be ejected onto the portion (220) of the pick-up element (22).

8. The parcel processing device (1) according to any of the preceding claims, **characterized in that** the storage device (2) includes a sensor device (23) which is formed to detect a packing height (H) of parcels (3) present on the pick-up element (22) and produce a sensor signal in dependence on the packing height (H).

9. The parcel processing device (1) according to claim 8, **characterized in that** the storage device (2) includes a control device (24) which is formed to actuate at least one of the holding devices (20, 21) for adjusting the length (L) of the portion (220) extending between the holding devices (20, 21) in dependence on the packing height (H).

## Revendications

1. Dispositif de traitement de paquets (1) avec
- un dispositif d'entrée (11) pour l'entrée de paquets (3) dans un espace de stockage (100) et
- un dispositif de stockage (2) agencé dans l'espace de stockage pour le stockage de paquets entrés (3),
dans lequel le dispositif de stockage (2) présente un élément de réception flexible (22) qui est suspendu à deux dispositifs de retenue (20, 21) de telle manière que l'élément de réception (22) s'étende avec une section (220) entre les dispositifs de retenue (20, 21) afin de recevoir des paquets (3) entrés sur la section (220) par le dispositif d'entrée (11), dans lequel au moins un des dispositifs de retenue (20, 21) est réglable pour le réglage de la longueur (L) de la section (220) étirée entre les dispositifs de retenue (20, 21), dans lequel les dispositifs de retenue (20, 21) présentent respectivement un arbre d'enroulement (200, 210) rotatif pour l'enroulement ou le déroulement de l'élément de réception (22) agencé sur l'arbre d'enroulement (200, 210), dans lequel chaque arbre d'enroulement (200, 210) est entraîné par un moteur d'entraînement propre (201, 211) de sorte que les arbres d'enroulement (200, 210) soient rotatifs indépendamment l'un de l'autre.

2. Dispositif de traitement de paquets (1) selon la revendication 1, **caractérisé en ce que** l'élément de réception (22) est réalisé comme un élément de bande étiré en longueur, souple en flexion.

3. Dispositif de traitement de paquets (1) selon la revendication 1 ou 2, **caractérisé en ce que** les dispositifs de retenue (20, 21) sont espacés l'un de l'autre le long d'un sens horizontal (X).

4. Dispositif de traitement de paquets (1) selon l'une des revendications précédentes, **caractérisé en ce qu'**au moins un des dispositifs de retenue (20, 21) est réglable par translation le long d'un sens de réglage (V).

5. Dispositif de traitement de paquets (1) selon la revendication 4, **caractérisé en ce que** le sens de réglage (V) est dirigé parallèlement au sens horizontal (X).

6. Dispositif de traitement de paquets (1) selon l'une des revendications précédentes, **caractérisé en ce que** le dispositif d'entrée (11), vu le long d'un sens vertical (Y), est agencé au-dessus de la section (220) étirée entre les dispositifs de retenue (20, 21) de l'élément de réception (22).

7. Dispositif de traitement de paquets (1) selon l'une des revendications précédentes, **caractérisé en ce que** le dispositif d'entrée (11) présente un tiroir (111), par lequel un paquet (3) peut être introduit dans l'espace de stockage (100) et qui présente un dispositif de clapet (110), par lequel le paquet (3) peut être éjecté sur la section (220) de l'élément de réception (22).

8. Dispositif de traitement de paquets (1) selon l'une des revendications précédentes, **caractérisé en ce que** le dispositif de stockage (2) présente un dispositif de capteur (23) qui est réalisé afin de détecter une hauteur (H) de paquets (3) se trouvant sur l'élément de réception (22) et de générer un signal de capteur en fonction de la hauteur de paquet (H).

9. Dispositif de traitement de paquets (1) selon la revendication 8, **caractérisé en ce que** le dispositif de stockage (2) présente un dispositif de commande (24) qui est réalisé afin de commander en fonction de la hauteur de paquet (H) au moins un des dispositifs de retenue (20, 21) pour le réglage de la longueur (L) de la section (220) étirée entre les dispositifs de retenue (20, 21).
